# EUROPÄISCHE PATENTSCHRIFT

(11) **EP 0 297 374 B1**
(45) Veröffentlichungstag und Bekanntmachung des Hinweises auf die Patenterteilung: **25.08.1993**
(21) Anmeldenummer: 88109753.9
(22) Anmeldetag: 18.06.1988
(51) Int. Cl.: G08G 1/09

(54) **Autoradio**
Car radio
Radio pour voiture

(30) Priorität: 01.07.1987 DE 3721727
(43) Veröffentlichungstag der Anmeldung: 04.01.1989
(73) Patentinhaber: Blaupunkt-Werke GmbH, 31132 Hildesheim (DE)
(72) Erfinder: Brägas, Peter, D-3200 Hildesheim (DE); Duckeck, Hans, D-3200 Hildesheim (DE)
(74) Vertreter: Eilers, Norbert, Dipl.-Phys.

(56) Entgegenhaltungen:
- FUNKSCHAU, Band 58, Nr. 1, Januar 1986, Seiten 43-47; H. DERNEDDE-JESSEN et al.: "RDS: Neue Entwicklung auf Hörfunkwellen"
- ELEKTOR, Band 4, Nr. 6, Juni 1978, Seiten 6-34 - 6-35: "Automatic mono stereo switch"

## Beschreibung

Die Erfindung geht aus von einem Autoradio nach der Gattung des Hauptanspruchs.

In der Nähe von starken UKW-Sendern kann der Empfang dieser Sender durch Reflexionen des Signals, beispielsweise an Häuserwänden, stark gestört werden. Dabei wird das direkt empfangene Signal stellenweise durch das reflektierte und damit zeitverzögerte Signal ausgelöscht oder bezüglich der Amplitude stark vermindert. In einem fahrenden Kraftfahrzeug machen sich diese Störungen als starke, kurzzeitige Patscher bemerkbar.

Besonders störend wirkt dieser Effekt bei Stereoempfang, da nicht nur die Störsignale im Summenkanal (L + R) hörbar werden, sondern auch Störungen aus dem Differenzkanal (L - R) zwischen 23 und 53 kHz in den Hörbereich heruntertransformiert werden.

Während durch diese Störungen beim Empfang von Musiksendungen lediglich der Musikgenuß beeinträchtigt wird, kann es bei Sprachsendungen zu einer Verminderung der Verständlichkeit und dadurch zu Verlust von eventuell wichtigen Informationen kommen. Letzteres kann insbesondere bei Verkehrsmeldungen für Autofahrer ernste Folgen haben.

Aufgabe der vorliegenden Erfindung ist es, den Empfang von Verkehrsmeldungen zu verbessern und dabei die beschriebenen Störungen weitgehend zu vermeiden.

Das erfindungsgemäße Autoradio mit den kennzeichnenden Merkmalen des Hauptanspruchs hat den Vorteil, daß Störsignale, die aus dem Differenzkanal (L - R) kommen, unterdrückt werden und somit die Verständlichkeit verbessert wird. Ein durch diese Störungen bedingter Informationsfluß kann bei dem erfindungsgemäßen Autoradio nicht auftreten. Insbesondere in Gegenden, in denen sich starke UKW-Sender in dicht bebauten Regionen befinden und vor allem an den Wänden von Hochhäusern starke Reflexionen entstehen, wird der Empfang von Verkehrsmeldungen wesentlich verbessert.

Ein Ausführungsbeispiel der Erfindung ist in der Zeichnung dargestellt und in der nachfolgenden Beschreibung näher erläutert.

Die Zeichnung stellt als Blockschaltbild diejenigen Baugruppen eines erfindungsgemaßen Autoradios dar, welche zur Erläuterung der Erfindung notwendig sind.

Das hochfrequente Eingangssignal wird über eine Antenne 1 einem Empfangsbaustein 2 zugeführt, welcher in an sich bekannter Weise Eingangsstufen, einen Oszillator und einen Zwischenfrequenzverstärker enthält. Daran schließt sich ein Demodulator 3 an, an dessen Ausgang ein Multiplexsignal MPX ansteht, welches außer dem Summensignal (L + R) im Basisband ein trägerfrequentes Differenzsignal (L - R) im Frequenzbereich zwischen 23 und 53 kHz umfaßt. Außerdem enthält das Multiplexsignal in an sich bekannter Weise verschiedene Kennsignale für Verkehrsmeldungen.

Das Multiplexsignal MPX wird einerseits einem Stereodecoder 4 und andererseits einem Verkehrsfunkdecoder 5 zugeführt. Der Stereodecoder 4 ist über einen Steuereingang 6 in monauralen Betrieb umschaltbar. An Ausgängen des Stereodecoders 4 stehen Audiosignale für den linken und rechten Tonkanal L, R zur Verfügung, die in NF-Verstärkern 7, 8 verstärkt und Lautsprechern 9, 10 zugeführt werden.

Der Verkehrsfunkdecoder 5 leitet aus dem Multiplexsignal in an sich bekannter Weise Schaltsignale ab, welche jeweils anzeigen, ob ein Sender empfangen wird, der regelmäßig Verkehrsmeldungen sendet (Senderkennung), ob zur Zeit eine Verkehrsmeldung ausgestrahlt wird (Durchsagekennung) und für welchen geografischen Bereich die Verkehrsmeldungen vorgesehen sind (Bereichskennung). Das Schaltsignal DK, welches die Durchsagekennung beinhaltet, wird dem Steuereingang 6 des Stereodecoders zugeführt. Dadurch wird bewirkt, daß während der Verkehrsmeldungen der Stereodecoder auch beim Empfang einer Stereosendung auf monauralen Betrieb umgeschaltet wird. Wie eingangs erwähnt, werden dadurch Störungen der Audiosignale, welche durch Störungen des Differenzsignals entstehen, vermieden. Eine weitere Verbesserung der Verständlichkeit wird dadurch erzielt, daß bei schwächeren Signalen ein im Differenzkanal entstehendes Rauschen nicht zur Verminderung des Störabstandes der Audiosignale beiträgt.

## Patentansprüche

1. Autoradio mit einem Stereodecoder und einem Verkehrsfunkdecoder, dadurch gekennzeichnet, daß der Stereodecoder (4) auf monauralen Betrieb durch ein vom Verkehrsfunkdecoder (5) decodiertes Durchsagekennungssignal umschaltbar ist.

## Claims

1. Car radio comprising a stereo decoder and a traffic radio decoder, characterised in that the stereo decoder (4) can be switched to monaural operation by a traffic announcement identification signal decoded by the traffic radio decoder (5).

## Revendications

1. Auto radio avec un stéréo-décodeur et un décodeur du trafic radio sur la circulation routière, auto radio caractérisé en ce que le stéréo-décodeur (4) est susceptible d'être commuté sur le fonctionnement monaural par un signal d'identification de l'information décodé par le décodeur (5) du trafic radio sur la circulation routière.
